# EUROPÄISCHE PATENTSCHRIFT

(11) **EP 0 165 599 B1**
(45) Veröffentlichungstag und Bekanntmachung des Hinweises auf die Patenterteilung: **06.12.1989**
(21) Anmeldenummer: 85107566.3
(22) Anmeldetag: 19.06.1985
(51) Int. Cl.: B41F 13/54, B41F 13/62

(54) **Falzapparat für Buchfalzungen an einer Rollenrotationsdruckmaschine**
Folder unit for ribbon folding on a reel-fed rotary printing press
Plieuse pour la coupe à demi-circonférence dans une rotative à bobines

(30) Priorität: 20.06.1984 DE 3422755
(43) Veröffentlichungstag der Anmeldung: 27.12.1985
(73) Patentinhaber: Koenig & Bauer Aktiengesellschaft, 97080 Würzburg (DE)
(72) Erfinder: Schmitt, Günter Karl, D-8700 Würzburg (DE)

(56) Entgegenhaltungen:
- DE-A- 1 204 689
- FR-A- 686 001
- FR-A- 2 437 938
- GB-A- 1 299 332
- GB-A- 2 008 079
- US-A- 2 511 149

## Beschreibung

Die Erfindung betrifft einen Falzapparat für Buchfalzungen an einer Rollenrotationsdruckmaschine gemäß dem Oberbegriff des Patentanspruches 1.

Ein Falzapparat für Buchfalzungen an einer Rollenrotationsmaschine, der einen Längstrichter, eine Anzahl von Zugwalzen, eine QuerschneideEinrichtung, einen Punktur- und Falzmesserzylinder, einen Falzklappenzylinder und zwei Transportbändersysteme für die Überführung von Signaturen vom Falzwerk zu zwei sogenannten, auf verschieden hohen Ebenen angeordneten "Dritte-Falz"-Einrichtungen aufweist, ist durch die DE-A-1 204 689 bekannt geworden.

Mit dem Falzapparat nach der DE-A-1 204 689 ist nur eine Falzart möglich.

Durch die FR-A-6 866 001 sind verschiebbare Falzwerke bekannt. Die Verschiebbarkeit ist jedoch in Papierlaufrichtung und nicht quer dazu, wie beim Gegenstand des Patentes.

Aus der DE-AS-2 107 595 ist eine steuerbare Signaturenweiche in einem Falzapparat zu entnehmen.

Zur Erzeugung von ungesammelt Zweimalacht-Seiten-Buchfalzpodukten in Rotationsdruckmaschinen mit Formzylindern mit einfachem Umfang bzw. Viermal-acht-Seiten-Buchfalzprodukten bei sog. "Doppelt-Umfang-Maschinen" waren bisher zwei Falzwerke plus zwei sog. "Dritte-Falz"-Einrichtungen" bzw. vier "Dritte-Falz"-Einrichtungen bei Doppel-Umfang-Maschinen notwendig.

Ausgehend von dem letztgenannten Stand der Technik liegt der Erfindung die Aufgabe zugrunde, den Aufwand an Falzwerken zu reduzieren, ohne die Falzmöglichkeiten einschränken zu müssen.

Die mit der Erfindung erzielbaren Vorteile liegen insbesondere darin, daß außer dem Einsparen von Falzzylindern mit den dazugehörigen Maschinenelementen, dem Antrieb usw. auch Wendestangen, Papierleitwalzen eingespart werden können. Außerdem werden teilweise die Papierwege verkürzt.

Ein Ausführungsbeispiel der Erfindung ist in der Zeichnung dargestellt und wird im folgenden näher beschrieben:

Es zeigen
Fig. 1 eine schematische Darstellung der Seitenansicht auf den erfindungsgemäßen Falzapparat, ohne Seitengestell,
Fig. 2 eine schematische Darstellung der Draufsicht auf die "Dritte-Falz"-Einrichtungen,
Fig. 3 eine Ansicht 111 - 111 in Fig. 1,
Fig. 4A - C 3 Beispiele herstellbarer Buchfalzprodukte in Schemabilddarstellung.

In nicht dargestellten Druckwerken werden in bekannter Weise Papierbahnen bedruckt. Die Druckwerke weisen Formzylinder mit einfachem Umfang (2 Nutzen) oder mit doppeltem Umfang (4 Nutzen) auf. Diese Papierbahnen oder zumindest eine Papierbahn 1 wird einem Falzapparat 2 zugeführt. Der Falzapparat 2 läßt mindestens die Produktionen A: 2 x 8 Seiten oder wahlweise B: 1 x 16 Seiten (beides ungesammelt) zu pro ganzbreiter Papierbahn, wobei die Druckwerke mit Formzylindern einfachen Durchmessers ausgerüstet sind.

Bei Druckwerken mit Formzylindern doppelten Umfanges läßt der Falzapparat die Produktionen C: 4 x 8 Seiten, D: 2 x 16 Seiten oder E: gesammelt 1 x 32 Seiten zu. Mit Seiten sind Buchseiten z. B. mit dem Format 315 mm x 241 mm zu verstehen. Der Falzvorgang wird im folgenden für eine einzige ganzbreite Bahn beschrieben.

Bei der Wahl der Produktionsart A = 2 x 8 Seiten wird die ganzbreite Papierbahn 1 aus dem Wendestangenstuhl 3 mittels einer Wendestange 5 und Papierleitwalzen aus ihrer Lage zwischen den Seitengestellen 4, 6 heraus- und an einem Längsfalztrichter 7 (Trichter 7) und zwei nicht angetriebenen Trichterfalzwalzen 10 vorbeigeführt. Die Papierbahn 1 wird in eine Längsschneideeinrichtung 9 eingeführt, die gegen eine angetriebene Längsperforier- bzw. -rilleinrichtung 11 ausgetauscht werden kann, und läuft dann durch Querperforiereinrichtung 12, angetriebene zweite Zugwalzen 13 zwischen einen Schneidzylinder 14 und einem Punktur- und Falzmesserzylinder 16, im folgenden kurz Falzmesserzylinder 16 genannt. Der Schneidzylinder 14 ist als 2/2 Zylinder ausgeführt und trägt daher zwei sich diametral gegenüberliegende Schneidmesser 19. Der Falzmesserzylinder 16 ist ein 3/2 Zylinder und trägt drei regelmäßig um seinen Umfang verteilt angeordnete, gesteuerte Punktursysteme 22 und gesteuerte Falzmesser 23. Der Falzmesserzylinder 16 wird, wenn die Druckwerke mit Zylindern von "doppeltem Umfang" ausgerüstet sind, zusätzlich als Sammelzylinder ausgeführt. Mit dem Falzmesserzylinder 16 wirkt ein 4/2-Falzklappenzylinder 24 zusammen, der mit vier steuerbaren Falzklappensätzen 26 ausgerüstet ist. Er kann auch zusätzlich mit vier steuerbaren Falzmessern 27 versehen sein.

Die Falzklappensätze 26 sind in linke und rechte Falzklappen 15, 20 geteilt, die also halbzylinderlang sind. Sämtliche linken 15 und rechten Falzklappen 20 sind getrennt voneinander steuerbar und wahlweise stillsetzbar. Die Steuerung erfolgt so, daß in Produktionsart "A" die linken Falzklappen 15 immer zur Signaturabgabe aus dem linken Signaturstrom zum ersten Transportbandsystem 32 und die rechten Falzklappen 20 immer zur Signaturübergabe aus dem rechten Signaturstrom auf den Greiferzylinder 28 öffnen. Unterhalb des Falzklappenzylinders 24 und mit ihm zusammenwirkend ist ein 312-Greiferzylinder 28 angeordnet. Er weist drei Sätze steuerbare Greiferreihen 31 auf und kann auch zusätzlich steuerbare Falzklappen 29 aufweisen. Zwei aufeinanderfolgende Transportbändersysteme 32, 33 (erstes, zweites) transportieren Signaturen vom Falzklappenzylinder 24 zu einer ersten sog. "Dritte-Falz-Einrichtung" 36, mit der ein Längsfalz erzeugt werden kann. Das erste Bändersystem 32 läuft mit einer Transportgeschwindigkeit die der Umfangsgeschwindigkeit des Falzklappenzylinders 24 entspricht. Das zweite Transportbändersystem 33 weist eine Transportgeschwindigkeit auf, die wesentlich kleiner ist, z. B. um 50 %, als die Umfangsgeschwindigkeit des ersten Falzklappenzylinders 24.

In der Nähe des Übergabepunktes der Signaturen von Falzklappenzylinder 24 an das erste Bändersystem 32 ist eine im Signaturentakt steuerbare an sich bekannte Signaturweiche 34 angeordnet. Sie ist stillsetzbar. Wenn die Signaturweiche 34 betätigt ist, leitet sie jede zweite Signatur auf die oberen Transportbändersysteme 32, 33. Vom Greiferzylinder 28 führen zwei unmittelbar aufeinander folgende Transportbändersysteme 37 und 38 (drittes und viertes) an einer zweiten "Dritten-Falz"-Einrichtung 39 zur Erzeugung eines Längsfalzes. Das dritte Transportbändersystem 37 läuft mit einer Transportgeschwindigkeit die der Umfangsgeschwindigkeit des Greiferzylinders 28 entspricht. Das vierte Transportbändersystem 38 weist eine Transportgeschwindigkeit auf, die wesentlich kleiner ist, - z. B. um 50 % -, als die Umfangsgeschwindigkeit des Greiferzylinders 28. Das vierte Transportbändersystem 38 ist an der unteren "Dritte-Falz"-Einrichtung 39 befestigt und wird mit ihr gemeinsam verschoben.

Die erste "Dritte-Falz"-Einrichtung 36 und die zweite "Dritte-Falz"-Einrichtung 39 sind in zwei verschieden hohen Ebenen angeordnet.

Die erste "Dritte-Falz"-Einrichtung 36 ist etwa in Höhe des Falzklappenzylinders 24 angeordnet. Seine Ausgangstransportbänder 41 verlaufen parallel zur Rotationsachse des Falzklappenzylinders 24. Die erste "Dritte-Falz"-Einrichtung 36 ist nicht verschiebbar, sie verarbeitet eine linke Teilpapierbahn 17 der in der Längsschneideeinrichtung 9 aufgeschnittenen Papierbahn 1.

Unterhalb der Ausgangstransportbänder 41 der oberen "Dritte-Falz"-Einrichtung 36 und links seitlich abgesetzt von dieser ist die zweite (untere) "Dritte-Falz"-Einrichtung 39 angeordnet.

Die obere "Dritte-Falz"-Einrichtung 36 ist so ausgerichtet, daß ihre Falzlinie und eine Mittellinie der linken Teilpapierbahn 17 auf der gleichen Geraden liegen.

Die untere "Dritte-Falz"-Einrichtung 39 ist bei der Produktionsart "A" so ausgerichtet, daß ihre Falzlinie und eine Mittellinie einer rechten Teilpapierbahn 18 auf der gleichen Geraden liegen. In dieser Stellung wird die untere "Dritte-Falz"-Einrichtung 39 dann arretiert. Die rechte Teilpapierbahn 18 entsteht zusammen mit der linken Teilpapierbahn 17 beim Aufschneiden der Papierbahn 1. Signaturweiche 34 ist bei Produktionsart "A" stillgesetzt.

Wird auf die Produktionsart "B" umgestellt, so wird die untere "Dritte-Falz"-Einrichtung 39 entlang einer Parallelen zur Rotationsachse des Falzklappenzylinders 24 verschoben und zwar so weit, bis die Falzlinien von oberer und unterer "Dritte-Falz"-Einrichtung 36, 39 auf einer gemeinsamen vertikalen Ebene liegen. In dieser Stellung wird die untere "Dritte-Falz"-Einrichtung 39 arretiert. Die Signaturweiche 34 ist aktiv, d. h. jede zweite Signatur geht in die oberen Bändersysteme 32, 33.

Obere und untere "Dritte-Falz"-Einrichtung 36 und 39 sind herkömmlicher Bauart. Sie legen die aus. den Signaturen gefalzten Falzprodukte auf ihren Ausgangstransportbändern 41 bzw. 42 ab.

In der Produktionsstellung A (= 2 x 8 Seiten pro Papierbahn) ist die Längsschneideeinrichtung 9 eingesetzt und die beiden "Dritte-Falz"-Einrichtungen 36, 39 jeweils auf die Mitte der ihr zugeordneten, zu verarbeitenden Teilpapierbahn 17, 18 ausgerichtet. D. h. die untere "Dritte-Falz"-Einrichtung 39 ist so verschoben und anschließend fixiert, daß zwischen beiden gedachten Falzlinien ein bestimmter Abstand erreicht wird, der jeweils eine halbe Papierbahnbreite beträgt. Die linken Falzklappen 15 werden in bekannter Weise so gesteuert, daß jede Klappe 15 an das erste Transportbandsystem 32 abgibt und daß jede rechte Falzklappe 20 an die Greiferreihen 31 des Greiferzylinders 28 die Signaturen abgibt, von wo sie anschließend an das dritte und vierte Transportbändersystem 37, 38 übergegeben werden. Das vierte Transportbändersystem 38 transportiert die einmal quergefalzten Signaturen in die untere "Dritte-Falz-"Einrichtung 39 wo die Signaturen des unteren Signaturenstromes ihren ersten Längsfalz erhalten und damit das fertige Falzprodukt entstanden ist, das auf den Ausgangstransportbändern 42 abgelegt wird. Sie haben die Form wie in Fig. 4A dargestellt. Vom Falzklappenzylinder 24 werden einmal quergefalzte Signaturen - wie oben beschrieben - an das erste Transportbändersystem 32 und von da an das zweite zweite Transportbändersystem 33 abgegeben. Das zweite Transportbändersystem 33 transportiert die einmal quergefalzten Signaturen in die obere "Dritte-Falz-"Einrichtung 36 wo die Signaturen des oberen Signaturstromes ihren ersten Längsfalz erhalten zum gewünschten achtseitigen Falzprodukt und auf den Ausgangstransportbändern 41 ausgelegt werden.

In der Produktionsstellung B (= 1 x 16 Seiten pro Papierbahn) wird die Längsschneideeinrichtung 9 gegen die Längsperforier- bzw. Rilleinrichtung 11 ausgetauscht. Die untere "Dritte-Falz"-Einrichtung 39 wird so zur festen oberen "Dritte-Falz"-Einrichtung 36 verschoben, daß beide Falzlinien in einer gemeinsamen senkrechten Ebene liegen. Die Papierbahn 1 wird nicht seitlich neben dem Längsfalztrichter 7 vorbeigeführt, sondern läuft über den Längsfalztrichter 7. Die Falzmesser 23 sind so gesteuert, daß die Signaturen in die linken Falzklappen 15 des Falzklappenzylinders 24 übergeben werden. Die rechten Falzklappen 20 werden stillgesetzt. Die linken Falzklappen 15 werden gesteuert wie bei Produktionsart "A". Ebenso ist der Transport über die Transportbändersysteme 32, 33, 37, 38 und die Verarbeitung in den "Dritte-Falz"-Einrichtungen 36, 39 gleich. Die mittels des Längsfalztrichters 7 und Trichterfalzwalzenpaar 10 längsgefalzte aufgeschnittene oder nicht aufgeschnittene Bahn 1 wird von dem Zugwalzenpaar 8 gezogen, anschließend in der Längsperforier- bzw. Rilleinrichtung 11 perforiert bzw. gerillt, anschließend von den Schneidmessern 19 des Schneidzylinders 14 in einmal längsgefalzte Signaturen geschnitten. Die steuerbaren Punktursysteme 22 nadeln die Signaturen auf den Punktur- und Falzmesserzylinder 16 auf. Die gesteuerten Falzmesser 23 drücken die Signaturen zum ersten Querfalz in die linken Falzklappen 15 des ersten Falzklappenzylinders 24. Die linken Falzklappen 15 werden so gesteuert, daß die erste und dritte Klappe 15 an das erste Transportbandsystem 32, und die zweite und vierte linke Falzklappe 15 an den Greⁱferzylinder 28 abgibt. Die Signaturweiche 34 kann nun wahlweise in folgende Arbeitsstellungen gebracht werden:
I: An- und Abstellen der Signaturweiche 34 im Takt der ankommenden Signaturen. Dies hat zur Folge, daß jede zweite Signatur an das erste Transportbändersystem 32 abgegeben wird. Die restlichen werden auf den Greⁱferzylinder 28 übergeben.
11: Signaturweiche 34 dauernd an den Falzklappenzylinder 24 angestellt. Sämtliche Signaturen werden an das erste Transportbändersystem 32 übergeben. 111: Signaturweiche 34 dauernd von Falzklappenzylinder 24 abgestellt. Sämtliche Signaturen werden an den Greiferzylinder 28 abgegeben und damit an das dritte Transportbändersystem.

Durch das obere Transportbändersystem 32, 33 werden die Signaturen in die obere "Dritte-Falz"-Einrichtung 36 transportiert, wo sie den dritten Falz, d. h. den zweiten Längsfalz, zum fertigen Produkt erhalten. In der Produktionsart "B" laufen das zweite und das vierte Transportbändersystem 33, 38 mit ca. 50 % der Transportgeschwindigkeit der ersten und dritten Transportbändersysteme 32, 37.

Die gesteuerten Greiferreihen 31 des Greiferzylinders 28 greifen die auf dem Falzklappenzylinder 24 nach der Signaturweiche 34 verbliebenen Signaturen und übernehmen sie auf den Greiferzylinder 28 und übergeben sie an das dritte Transportbändersystem 37. Dieses übergibt die Signaturen an das vierte 38, das mit ca. 50 % der Transportgeschwindigkeit des dritten Transportbändersystems 37 läuft. Es transportiert die Signaturen in die untere "Dritte-Falz"-Einrichtung 39, wo sie den dritten Falz, d. h. den zweiten Längsfalz, zum fertigen Falzprodukt erhalten.

In den Arbeitsstellungen II und III der Signaturweiche 34 laufen die vier Bändersysteme 32, 33, 37, 38 mit gleicher Transportgeschwindigkeit, die jeweils der Umlaufgeschwindigkeit des Falzklappenzylinders 24 entspricht.

Mit SI ist die Antriebsseite und mit Sll die Be- dienungsseⁱte der "Dritte-Falz"-Einrichtung 36, 39 bezeichnet.
Fig. 4A zeigt eine Signatur mit einem ersten Quer- und einem zweiten Längsfalz (sogenanter "Dritter Falz"), hergestellt in Produktionsstellung A oder C.
Fig. 4B zeigt eine Signatur mit einem ersten Längsfalz (= Trichterfalz), einem ersten Querfalz und einem zweiten Längsfalz (= "Dritter Falz"), hergestellt in Produktionsstellung B oder D.
Fig. 4C zeigt eine Signatur mit einem ersten Längsfalz (= Trichterfalz), einem ersten Querfalz und einem zweiten Längsfalz (= "Dritter Falz), hergestellt in Produktionsstellung E mit Druckwerken, deren Zylinder doppelten Umfang aufweisen.

## Patentansprüche

1. Falzapparat (2) für Buchfalzungen an einer Rollenrotationsdruckmaschine mit einem Längsfalztrichter (7), einer Anzahl von Zugwalzen, einer Querschneideeinrichtung, mit einem Punktur- und Falzmesserzylinder (16), der mit einem Falzklappenzylinder (24) zusammenwirkt, mit zwei auf verschiedenen Ebenen übereinander angeordneten "Dritte-Falz"-Einrichtungen (36, 39) und zwei auf verschiedenen Ebenen angeordneten Transportsystemen (32, 33; 37, 38) zwischen Falzapparatzylinder und "Dritte Falz"-Einrichtung, dadurch gekennzeichnet, daß eine gegen eine Längsperforier- bzw. -rilleinrichtung (11) wahlweise austauschbare Längsschneideeinrichtung (9) vorgesehen ist, daß ein mit dem Falzklappenzylinder (24) zusammenwirkender Greiferzylinder (28) angeordnet ist, daß zwischen dem Falzklappenzylinder (24) und dem ersten oberen Transportbändersystem (32) eine steuerbare und abschaltbare Signaturweiche (34) angeordnet ist, daß die auf der höheren Ebene angeordnete "Dritte Falz"-Einrichtung (36) um - verschiebbar, daß die auf der unteren Ebene angeordnete "Dritte-Falz"-Einrichtung (39) horizontal, parallel zu der Rotationsachse des Falzklappenzylinders (24) verschieb- und arretierbar angeordnet ist.

2. Falzapparat nach Anspruch 1, dadurch gekennzeichnet, daß der Falzklappenzylinder (24) mit Falzklappensystemen (26) mit geteilten, halbzylinderlangen linken und rechten Falzklappen (15, 20) versehen ist, daß die linken (15) und die rechten Falzklappen (20) unabhängig voneinander steuerbar angeordnet sind.

3. Falzapparat nach Ansprüchen 1 oder 2, dadurch gekennzeichnet, daß jedes Transportsystem (32, 33; 37, 38) zwei Transportbändersysteme (32, 33; 37, 38) aufweist, daß jeweils das erste (32; 37) die Umfangsgeschwindigkeit des Falzklappenzylinders (24) aufweist, daß jeweils das zweite, in die "Dritte-Falz"-Einrichtung (36; 39) einlaufende Transportbändersystem (33; 38) eine bedeutend geringere Transportgeschwindigkeit aufweist als jeweils das erste (32; 37).

4. Falzapparat nach einem der, Ansprüche 1 bis 3, dadurch gekennzeichnet, daß der Falzklappenzylinder (24) als Sammelzylinder ausgeführt ist.

## Claims

1. Folder assembly (2) for book folding in a web- fed rotary printing machine, having a longitudinal fold former (7), a number of feed rollers, a crosscutting device, having a pin-holing and folding blade cylinder (16) which cooperates with a folding jaw cylinder (24), having two "third fold" devices (36, 39) arranged above one another on different planes and two transport systems (32, 33; 37, 38) arranged on different planes between folding assembly cylinder and "third fold" device, characterised in that a longitudinal cutting device (9) which can optionally be replaced by a longitudinal perforating or scoring device (11) is provided, in that a gripper cylinder (28) cooperating with the folding jaw cylinder (24) is provided, in that between the folding jaw cylinder (24) and the first upper transport belt system (32) there is arranged a controllable signature switch (34) which can be switched off, in that the "third fold" device (36) arranged on the higher plane cannot be shifted, and in that the "third fold" device (39) arranged on the lower plane is arranged to be displaceable and lockable horizontal and parallel to the axis of rotation of the folding jaw cylinder (24).

2. Folder assembly according to Claim 1, characterised in that the folding jaw cylinder (24) is provided with folding jaw systems (26) divided into left and right folding jaws (15, 20) of half the length of the cylinder, and in that the left (15) and right (20) folding jaws are controllable independently of each other.

3. Folder assembly according to Claim 1 or 2, characterised in that each transport system (32, 33; 37, 38) has two transport belt systems (32, 33; 37, 38), in that the first (32; 37) of each has the peripheral speed of the folding jaw cylinder (24), and that the second transport belt system (33; 38) of each, moving towards the "third fold" device (36; 39) has a substantially slower transport speed than the first (32; 37) of each.

4. Folder assembly according to one of Claims 1 to 3, characterised in that the folding jaw cylinder (24) is constructed as a collecting cylinder.

## Revendications

1. Plieuse (2) pour pliage de livres, sur une rotative à bobine, avec un entonnoir longitudinal (7), un certain nombre de rouleaux tendeurs, un dispositif de coupe transversale, avec un cylindre de pointure et de lame de pliage (16), lequel coopère avec un cylindre à volets plieurs (24), avec deux dispositifs "troisième pli" (36, 39), disposés l'un au-dessus de l'autre dans différents plans, et deux systèmes de transport (32, 33; 37, 38), disposés dans des plans différents, entre le cylindre de groupe plieur et le dispositif "troisième pli", caractérisée en ce qu'il est prévu un dispositif de coupe longitudinale (9), pouvant être facultativement remplacé par un dispositif de perforation/rai- nurage longitudinal (11); qu'il est prévu un cylindre porte-pinces.(28), coopérant avec le cylindre à volets plieurs (24); qu'il est prévu entre le cylindre à volets plieurs (24) et le premier système supérieur de bandes transporteuses (32) un aiguillage pour feuilles pliées (34), réglable et pouvant être coupé; que le dispositif "troisième pli" (36), disposé sur le plan supérieur, n'est pas coulissant; que le dispositif "troisième pli" (39), disposé sur le plan inférieur, l'est de façon à pouvoir coulisser horizontalement, parallèlement à l'axe de rotation du cylindre à volets plieurs (24), et de façon à pouvoir être bloqué.

2. Plieuse selon la revendication 1, caractérisée en ce que le cylindre à volets plieurs (24) est pourvu de systèmes de volets plieurs (26), comportant des volets plieurs gauches (15) et des volets plieurs droits (20), subdivisés et en forme de demi-cylindres en longueur; que les volets plieurs gauches (15) et les volets plieurs droits (20) sont disposés de façon à pouvoir être réglés indépendamment les uns des autres.

3. Plieuse selon les revendications 1 ou 2, caractérisée en ce que chaque système de transport (32, 33; 37, 38) comporte deux-systèmes de bandes transporteuses (32, 33; 37, 38); que le premier de chaque paire de systèmes (32; 37) a la même vitesse périphérique que le cylindre à volets plieurs (24); que le deuxième système (33; 38) de chaque paire de systèmes de bandes transporteuses pénétrant dans le dispositif "troisième pli" (36; 39) présente une vitesse de transport nettement plus faible que celle du premier (32; 37).

4. Plieuse selon l'une des revendications 1 à 3, caractérisée en ce que le cylindre à volets plieurs (24) est conçu comme un cylindre collecteur.
